# EUROPÄISCHE PATENTANMELDUNG

(11) **EP 1 752 935 A1**
(43) Veröffentlichungstag der Anmeldung: **14.02.2007**
(21) Anmeldenummer: 05107078.7
(22) Anmeldetag: 30.07.2005
(51) Int. Cl.: G07F 7/06

(54) **Pfandetikett und Abgabestation für Pfandetiketten**

(71) Anmelder: Adaxys SA, 6850 Mendrisio (CH)
(72) Erfinder: Mummenthaler, Max, 6865 Tremona (CH)
(74) Vertreter: Liebetanz, Michael

(57) **Zusammenfassung**

Ein Pfandetikett (10) umfasst einen ersten elektromagnetisch detektierbaren Code (5) und einen zweiten Code, der ein optisch erfassbarer Code (4) sein kann, die auf einem gemeinsamen Träger (3) angeordnet sind. Ein Verfahren zur Verwendung von solchen Pfandetiketten (10) setzt die Schritte ein: Es wird ein Pfandetikett (10) mit mindestens einem elektromagnetisch lesbaren und entwertbaren Code (5) hergestellt, welches auf Pfandgegenstände aufgebracht wird. Dieser Code wird an einen Steuerrechner übermittelt, der diesen Code oder Teile desselben an eine Steuerelektronik in Abgabestationen zur Freigabe der Pfandetiketten zum Zwecke der Auszahlung des Pfandes nach Entwertung des elektromagnetisch lesbaren und entwertbaren Codes (5) übermittelt. Damit ist die Wertstellung des Pfandetikettes von seinem körperlichen Träger entkoppelt und kann in einfacher Weise überprüft und gesteuert werden.

## Beschreibung

### Technisches Gebiet der Erfindung

Die Erfindung betrifft ein Pfandetikett, eine Abgabestation zur Annahme von mit dem Pfandetikett versehenen Gegenständen und ein Verfahren zur Verwendung des Pfandetiketts.

### Stand der Technik

In den letzten Jahren sind Anstrengungen unternommen worden, bestehende Pfandflaschensysteme an die Erfordernisse der heutigen Zeit anzupassen. Dies betrifft den vermehrten Einsatz von sogenannten PET-Flaschen an Stelle von Glasflaschen. Systeme des Standes der Technik umfassen Sensorensysteme, die geeignet sind, PET-Einzelflaschen oder Kästen mit einer Reihe von PET-Einzelflaschen zu erkennen und darauf basierend einen Pfandbon zu erzeugen. Die gesammelten Flaschen werden an die Abfüllstationen zur Wiederverwendung zurückgegeben. Somit wird das Pfandetikett durch die Flasche selber gebildet, deren Merkmale erkannt werden können.

Pfand kann jedoch auch auf Dosen, insbesondere Aluminiumdosen erhoben werden, wobei es hier problematisch sein kann, dass die Dose vor der Eingabe in eine Abgabestation verformt oder zerbeult wird. Dann können herkömmliche Abgabestationen nicht eingesetzt werden. Weiterhin kann Pfand auch auf sogenannte Verbundverpackungen erhoben werden und ein Pfandsystem sollte auch zur Verarbeitung von Glas-Pfandflaschen geeignet sein.

Die vorliegende Erfindung betrifft also ein Verfahren, welche die Rücknahme eines Behälters (z.B. PET-Getränkeflasche, Metalldosen, Verbundpackungen, Glasflaschen etc) und nach erfolgter und erfolgreicher Prüfung die Auszahlung des Pfandes in irgendeiner Form (Geldbetrag, Gutschein etc) umfasst. Der Behälter an sich, in welchem sich das für den Konsumenten interessante Gut, beispielsweise ein Getränk, befindet, bekommt also bei seinem Verkauf einen Geldwert zu geschlagen, das Pfand. Um Missbrauch zu verhindern, müssen die Behälter, beispielsweise Flaschen, bei der Rücknahme entwertet werden, sonst ist es Kunden oder Mitarbeiter von Firmen, die Zugriff auf eine Abgabestation und eingegebene Behälter haben, möglich, für die gleiche Flasche mehrmals ein Pfand zu beziehen.

Die WO 2004/032071 offenbart ein System, welches den Auszahlungsvorgang aufgrund der Rücknahme einer Flasche startet. Der Kunde hat die Möglichkeit, zwischen einem Lotterieticket oder eines Gutscheins zu wählen. Jedoch entwertet das System die Flasche nicht.

Die WO 97/46985 funktioniert ähnlich wie WO2004/032071, jedoch kann hier der Benutzer bestimmen, ob er einen Teilbetrag einer Wohltätigkeitsorganisation spenden möchte.

Die Patentschrift US 5,361,913 offenbart eine Maschine, welche Glasflaschen zurücknimmt und dem Kunden einen entsprechenden Geldbetrag ausgibt. Die Flaschen besitzen einen Strichcode, welcher die Flaschenfarbe, die Kriterien der Rückgabe der Flasche an den Produzenten (in zerstörter oder nicht zerstört Form) und das Anrecht auf den Geldbetrag feststellt. Nach der Erkennung der Flasche wird diese den entsprechenden Behältern zugeführt.

Ein Teil einer möglichen Etikette offenbart WO 02/082475, welche einen Mikrodraht beschreibt, der ein Bit Information speichern kann.

### Zusammenfassung der Erfindung

Ausgehend von diesem Stand der Technik liegt der Erfindung die Aufgabe zugrunde, ein Pfandetikett anzugeben, welches in seiner Verwendung sicher und zugleich kostengünstig ist.

Ein weiteres Ziel der Erfindung ist es, ein Verfahren zu dessen Herstellung anzugeben, das sicher ist und insbesondere sicherstellt, dass der Pfandwert nur an den Berechtigten ausgezahlt wird.

Diese Aufgabe wird erfindungsgemäss mit einem Pfandetikett mit den Merkmalen des Anspruchs 1 gelöst. Eine Abgabestation zur Verwendung eines solchen Pfandetiketts ist durch die Merkmale des Anspruchs 10 gekennzeichnet. Eine vorteilhafte Steuerelektronik für eine solche Abgabestation ist in Anspruch 13 niedergelegt. Ein Verfahren zur Anwendung eines erfindungsgemässen Etiketts ist in Anspruch 5 angegeben.

Die Kontrolle, ob es sich um einen rücknahmepflichtigen Behälter handelt, erfolgt über ein an verschiedene Produkte anpassbares Pfandetikett.

Die vorliegende Erfindung stellt dabei ein Verfahren bereit, um die Rücknahme von Behältern schnell, einfach, kostengünstig und vor allem sicher durchzuführen. Die Erfindung umfasst auch Abgabestationen und ein Abrechnungssystem für das dazugehörige Pfandetikett, bevorzugt in Form eines magnetischen Speichers (z.B. Mikrodraht) und eines visuellen Codes (z.B. Barcode), welches Etikett bei der Rückgabe in Bezug auf den magnetischen Speicher entwertet wird.

Bei dem Verfahren zur Anwendung des erfindungsgemässen Etiketts wird eine Chargen-Aktivierung von Etiketten eingesetzt, wobei die Etiketten dann nach dem Einsatz am Pfandgegenstand im wesentlichen einzeln oder in kleinen Gruppen benutzt, also in Abgabestationen entwertet werden. Somit entsteht ein wesentlicher Wert für eine Charge von Pfandetiketten erst bei einem Abfüller, bei dem der Pfandgegenstand selber durch das Befüllen auch einen höheren Wert erhält. Gleichzeitig lässt sich so die Disziplin der Abfüllbetriebe beim Erfüllen der Bedingungen des Betreibers des Kreislaufes erhöhen. Damit ist die Wertstellung des Pfandetikettes von seinem körperlichen Träger entkoppelt und kann in einfacher Weise überprüft und gesteuert werden.

### Kurze Beschreibung der Zeichnungen

Die Erfindung wird nun an Hand eines Ausführungsbeispiels unter Bezugnahme auf die Zeichnungen näher beschrieben. Es zeigen
- Fig. 1: eine schematische Ansicht eines erfindungsgemässen Etiketts gemäss einem ersten Ausführungsbeispiel,
- Fig. 2: eine schematische Ansicht eines erfindungsgemässen Etiketts gemäss einem zweiten Ausführungsbeispiel,
- Fig. 3: eine schematische Ansicht einer erfindungsgemässen Abgabestation für Pfandgegenstände gemäss einem Ausführungsbeispiel der Erfindung, und
- Fig. 4: ein Flussdiagramm der verschiedenen Schritte eines Verfahrens unter Verwendung von Etiketten nach Fig. 1.

### Ausführliche Beschreibung eines Ausführungsbeispiels der Erfindung

Die Fig. 1 zeigt eine schematische Ansicht eines Ausführungsbeispiels eines erfindungsgemässen Etiketts 10. Dieses Etikett 10 besteht aus zwei Etikettbereichen 1 und 2, die in der Fig. 1 auf einem gemeinsamen Träger 3 angeordnet sind. Bei dem Träger 3 kann es sich beispielsweise um einen Papierträger handeln, insbesondere um einen Träger 3, der auf der Rückseite im wesentlichen mit Klebstoff belegt ist, um an einem Pfandgegenstand 20 wie einer Flasche oder Dose anhaften zu können.

Der erste Etikettbereich 1 trägt einen in der Zeichnung nur angedeuteten optisch lesbaren Code 4, beispielsweise einen Barcode, bei dem es sich um einen ein- oder zweidimensionalen Code handeln kann. Es ist auch möglich, wie hier in Fig. 2 dargestellt, den Barcode 4 an mehreren, hier zwei Stellen des Etiketts 10 vorzusehen. Vorteilhafterweise ist der optisch lesbare Code 4 auf dem Papierträger oder Kunststoffträger 3 aufgedruckt. Der Träger 3 kann ebenfalls ein durchsichtiger Film sein, sofern nur die Code-Information optisch ablesbar ist. Dies kann beispielsweise insbesondere durch einen fluoreszierenden Code 4 erreicht werden, der durch eine geeignete Lichtquelle einer Abgabestation 30 auszulesen ist. Als Barcode kann beispielsweise der 3 of 9 Barcode -Code 39 eingesetzt werden. Anstelle eines Barcodes kann auch jeder andere visuelle Code eingesetzt werden, so beispielsweise ein Farbcode. In einem alternativen Ausführungsbeispiel ist der erste Etikettbereich auch mit einem elektromagnetisch lesbaren Code ausgestaltet, beispielsweise einem RFID-Element. Der erste Etikettenbereich mit seinem Code 4 dient der Übermittlung von Informationen (mehr Informationen im Vergleich zum nachgenannten Code 5, wobei diese Informationen vorab nur in der Steuerstelle 43 bekannt sind).

Der zweite Etikettbereich 2 trägt einen elektromagnetisch lesbaren Code 5. Dieser zweite Etikettbereich 2 kann insbesondere durch passive elektromagnetische Elemente gebildet werden wie sogenannte RFID-Elemente oder eines oder mehrere Elemente, wie sie aus der WO 02/082475 bekannt sind. In der Fig. 1 sind in schematischer Vereinfachung zwei Mikrofäden als Träger des elektromagnetisch lesbaren Codes 5 dargestellt. Wesentlich ist, dass durch entsprechende elektromagnetische Strahlung einer Abgabestation 30 der lesbare Code zerstört wird. Darunter ist zu verstehen, dass bei einem zweiten Durchgang des mit dem Etikett 10 versehenen Pfandgegenstandes 20 die Abgabestation 30 den elektromagnetisch lesbaren Code 5 des zweiten Etikettbereichs 2 nicht mehr erkennt. Ein Durchgang des Pfandgegenstandes 20 durch die Abgabestation 30 entspricht somit einer Entwertung des Pfandetiketts 10, wenn die Lesbarkeit des elektromagnetisch lesbaren Codes 5 eine Bedingung für die Gültigkeit des Pfandetiketts 10 ist. Es wird weiter unten beschrieben werden, dass bei einem vorteilhaften Einsatz eines solchen Etiketts 10 diese Lesbarkeit des elektromagnetisch lesbaren Codes 5 nur eine notwendige aber keine hinreichende Bedingung für die Gültigkeit des Pfandetiketts 10 ist. Es kann sein, dass der den elektromagnetisch lesbaren Code 5 tragende Gegenstand, RFID-Element, Mikrodraht etc. selber die Einrichtung umfasst, die ein Löschen ermöglicht. Es kann aber auch sein, dass dafür ein zusätzlicher Magnetstreifen in dem Pfandetikett 10 vorgesehen ist. Der Code des zweiten Etikettbereichs dient vorab der Sicherheit und umfasst in der Regel gegenüber dem Code des ersten Etikettbereichs weniger Informationen.

Es ist insbesondere möglich, den optisch lesbaren Code 4 auf der Vorderseite des Trägers 3 und den elektromagnetisch lesbaren Code auf der Rückseite des Trägers 3 gegenüber dem optisch lesbaren Code 4 aufzubringen, sofern ein umgebender Trägerbereich zum Anhaften des Etiketts 10 an einem Pfandgegenstand 20 ausreichend ist.

Es ist auch möglich, den optisch lesbaren Code 4 direkt auf den Pfandgegenstand 20 aufzudrucken und den elektromagnetisch lesbaren Code 5 in den Pfandgegenstand 20 einzubringen, beispielsweise in einen Schraubverschluss (aus Kunststoff) oder in das Material (beispielsweise PET-Hülle, als Zwischenlage beim Verbundmaterial, etc.).

Ein Signet 6 kann als weiteres Sicherheitsmerkmal vorgesehen sein oder es kann für die richtige Orientierung des Pfandgegenstandes 20 in einer Abgabestation 30 sorgen. Es ist auch ein Sicherheitsmerkmal gegen Fälschungen, wenn es beispielsweise ein Metallex-Print ist.

Die Fig. 2 zeigt eine schematische Ansicht eines erfindungsgemässen Etiketts 10 gemäss einem zweiten Ausführungsbeispiel, bei dem zwei optische Codes 4 an zwei Ecken des Etiketts 10 angeordnet sind und zwei elektromagnetisch lesbare Codes 5 in den zwei anderen Ecken des Etiketts 10. Natürlich ist auch jede andere Kombination und Anordnung von einem oder mehreren Codes 4, 5 auf dem Etikett 10 möglich. Vorteilhafterweise sind die optisch lesbaren Codes 4 identisch ausgestaltet. Bei den elektromagnetisch lesbaren Codes 5 kann es sich beispielsweise um mehrere Elemente handeln, wie sie aus der WO 02/082475 bekannt sind, die an den verschiedenen Orten angeordnet sind. Damit sind für die elektromagnetisch lesbaren Codes 5 unterschiedliche Codeinformationen durch die reine räumlich unterschiedliche Anordnung der beispielsweise Mikrodrähte erzeugbar, die bei ortsabhängiger Detektion auch entsprechend auslesbar sind und in der Auswertung einen Gesamtcode ergeben können. Die räumlich unterschiedliche Anordnung entspricht bei einem rotationssymmetrischen Pfandgegenstand 20 beispielsweise die unterschiedliche Höhenanordnung der Codes 5, die sich in longitudinaler Richtung des Pfandgegenstandes 20 ergibt.

Die Fig. 3 zeigt eine schematische Ansicht einer Abgabestation 30 für Pfandgegenstände gemäss einem Ausführungsbeispiel mit einem eingesetzten Pfandgegenstand 20, der ein Etikett 10 nach Fig. 1 trägt. Die Abgabestation 30 verfügt über eine Aufnahme 33 für den Pfandgegenstand 20. Um die Aufnahme 33 herum sind zwei Sensoren 31 und 32 angeordnet. Der Sensor 31 ist ein optischer Sensor, der fähig ist, optische Informationen wie den optischen Code 4 zu lesen. Der Sensor 32 ist ein elektromagnetischer Sensor, der fähig ist, elektromagnetische Feld-Informationen wie den elektromagnetischen Code 5 zu lesen. Die Sensoren 31 und 32 können raumnah zueinander oder räumlich getrennt vorgesehen sein. Hier ist der Sensor 32 oberhalb des Sensors 31 angeordnet. Der Sensor 31 ist fähig, ein Pfandetikett 10 auszulesen, wenn der Pfandgegenstand 20 auf der Bodenfläche der Aufnahme 33 steht. Der Sensor 32 ist fähig, den elektromagnetischen Teil des Pfandetikettes 10 auszulesen, wenn der Pfandgegenstand 20 durch die Aufnahme 33 geht, insbesondere bevor er auf dem Boden steht, also zeitlich vor dem Auslesen der optischen Codeinformation.

Die Abgabestation 30 verfügt über eine Schaltelektronik 34, die im Zusammenspiel mit verschiedenen Sensoren die folgenden Handlungen durchführt. Ein in den Zeichnungen nicht dargestellter Sensor erkennt, dass eine Dose oder Flasche als Pfandgegenstand 20 in die Abgabestation 30 eingeführt worden ist. Sie kann auch melden, das der Pfandgegenstand 20 richtig orientiert steht, so dass der optische Sensor 31 gegenüber dem Pfandetikett 10 angeordnet ist. Gegebenenfalls wird der Pfandgegenstand 20 gedreht oder der Sensor 31 kann räumlich deplaziert werden.

Der elektromagnetisch lesbare Code 5 wird von dem elektromagnetischen Sensor 32 ausgelesen. Der optisch lesbare Code 4 wird von dem optischen Sensor 31 ausgelesen. Beide Ergebnisse werden als Signale an die Steuerelektronik weitergegeben. Es ist möglich, dass der eine zeitlich vor dem anderen Lesevorgang vonstatten geht, oder das beide im wesentlichen gleichzeitig erfolgen. Ferner kann zeitlich nach dem Lesen des elektromagnetisch lesbaren Codes 5 ein Löschen oder Zerstörung des Codes durch eine entsprechende Löscheinheit 35 direkt oder zeitlich verzögert erfolgen. Das Löschen oder Zerstören von solchen Codes ist dem Fachmann für RFID-Etiketten aus dem Stand der Technik an sich bekannt. Ein solcher Löschimpuls könnte von der Steuerelektronik unabhängig davon veranlasst werden, wie das Ergebnis der Auswertung der Sensorsignale ist. Die Löscheinheit 35 kann, wie dargestellt, zwischen und gegenüber den Sensoren 31 der gegenüber ihre Längsachse rotationssymmetrischen Aufnahme 33 angeordnet sein. Sie kann mit dem Sensor 32 verbunden oder in der Nähe des Sensors 31 angeordnet werden, um auf den ruhenden Pfandgegenstand 20 einzuwirken. Es ist jedoch auch möglich, dass der Löschimpuls, wie auch das Lesen des elektromagnetischen Codes 5 in der Bewegung des Pfandgegenstandes 20 stattfindet.

Wesentlich ist, dass die Steuerelektronik dann den Pfandgegenstand als bepfandet ansieht und damit eine Rückzahlung der Pfandgebühr freigibt, wenn das Sensorsignal des elektromagnetischen Sensors 32 ein gültiges Pfandetikett anzeigt. Es ist möglich, dass bei verformten Dosen oder zerkratztem Etikett 10 der optische Code 4 im ersten Etikettbereich 1 nicht mehr lesbar ist. Die Rate der gelesenen optischen Codes 4 sollte natürlich möglichst hoch sein, beispielsweise 95 bis 98 Prozent, sein erfolgloses Auslesen ist bei Einzelobjekten 20 kein Grund für die Nichtrückgabe des Pfandgeldes. Es wird in einer Log-Datei der Abgabestation 30 ein solches Ereignis allerdings vermerkt und kann nachfolgende Aktionen auslösen, wenn solche Ereignisse gehäuft auftreten. Vorteilhafterweise wird in einem ersten Schritt, beispielsweise durch Erkennung des Signets 6, die Lage des Pfandgegenstandes 20 festgestellt, bevor ein Leseversuch des optischen Codes 4 unternommen wird. Dann kann sicherer innerhalb von kurzer Zeit festgestellt werden, dass ein Leseversuch nicht erfolgreich gewesen ist.

Wie weiter unten dargestellt werden wird, kann das Auslesen auch erfolgreich sein, aber der entsprechende optische Code 4 kann nicht freigegeben sein. Auch dann wird das Pfand ausgezahlt oder gegebenenfalls nicht, falls dies rechtlich möglich ist. Als Notmassnahme kann die Abgabestation 30 als solches gesperrt werden, so dass sie bis zu einem Benutzereingriff, beispielsweise vom Service, gegebenenfalls auch über Datenleitungen, keine Aktionen mehr ausführt.

Durch das Löschen des elektromagnetischen Codes 5 ist sichergestellt, dass das Pfandobjekt 20 nicht erneut zur Auszahlung des Pfandgeldes oder der Erstellung einer entsprechenden Gutschrift verwendet werden kann, da ein erneuter Durchgang nicht erkannt wird.

Beispielsweise kann ein Mikrofaden als Träger des elektromagnetischen Codes 5 durch den Sensor 32 mit einem sinusoidalen magnetischen Feld beaufschlagt werden. Dann erzeugt ein solcher Faden beispielsweise nach dem Nulldurchgang des magnetischen Feldes einen kurzen Spannungspuls. Bei Eisen-basierten Mikrofäden sind bei einem Durchmesser von beispielsweise 10 bis 20 Mikrometer und einer Länge von 1 bis 3, insbesondere ungefähr 2 Zentimeter eine Pulslänge von 10 bis 30 Mikrosekunden mit einer Amplitude von 0,03 mV erkennbar, wenn ein Schaltfeld zwischen 0,1 und 10 Oersted vorliegt.

Dieser Faden ist mit einem zur Löschung der von dem Faden getragenen Information vorgesehenen magnetischen Band verbunden, mit dem eine Löschung beispielsweise nach der Lehre der EP 0 197 076 möglich ist.

Beispielsweise kann der Sensor 32 den elektromagnetischen Code 5 lesen, zeitlich unmittelbar anschliessend wird das Muster gelöscht. Wenn danach der elektromagnetischen Code 5 von einem weiteren Sensor 32 nochmals aufgenommen wird und unverändert ist, dann handelt es sich um einen anderen Gegenstand, da der Löschvorgang gleichzeitig einen Validierungsschritt für das Pfandetikett darstellt.

Jedes Etikett 10 bildet eine Einheit aus den beiden Codes. Der elektromagnetische Code 5 bildet die Anzeige für die Gültigkeit des Pfandetiketts 10 an sich. Der optische Code 4 bildet die Anzeige einer Zusatzinformation zu den Pfandetiketten 10, wie zur Charge. Es ist auch möglich Chargeninformation in den elektromagnetische Code 5 selber zu speichern, obwohl das Drucken und optische Auslesen von Etikettinformation aus Kostengründen bevorzugt ist. So ist es möglich, verschiedene elektromagnetische Codes 5 vorzusehen. Diese können beispielsweise Hinweise für verschiedene zu rezyklierende Stoffe sein. Ein elektromagnetischer Code 5 kann für durchsichtige PET-Flaschen, ein anderer für grüne PET-Flaschen, ein Dritter für Glasflaschen, eventuell auch nach Farben differenziert, ein weiterer für Aluminiumdosen und schliesslich ein letzter für Verbundverpackungen stehen. Damit kann erreicht werden, dass die Steuerelektronik 34 der Abgabestation 30 direkt den Ausgang aus der Aufnahme 33 programmieren kann, so dass gleiche Pfandgegenstände 20 in entsprechende Behälter verbracht werden können. Damit ist die direkte Trennung der recyclingfähigen Stoffe beispielsweise nach Materialarten (Glas, Aluminium, Karton, PET) und/oder zusätzlich nach Materialfarben (insbesondere bei Glas und PET) möglich. Neben der Charge können auch Landinformationen in den Codes 4, 5 vorgesehen sein, um einen Pfandgegenstandtourismus zu unterdrücken, so dass entsprechende Pfandgegenstände 20 nur im entsprechenden Kaufland zurückgegeben werden können.

Es ist auch möglich, dass diese Information bezüglich der Art der abgegebenen Pfandgegenstände 20 ausschliesslich in dem optischen Code 4 kodiert ist. Wenn dieser optische Code nicht lesbar ist, dann kann der Pfandgegenstand 20 dem Benutzer zurückgegeben werden, damit dieser entweder den optischen Code 4 manuell an einem ausserhalb der Abgabestation 30 angeordneten weiteren externen optischen Leser 36 einlesen kann. Sollte dies nicht erfolgreich sein, dann kann - falls so vorgesehen - der Pfandgegenstand 20 als solcher trotzdem entgegengenommen werden und eine spätere Triage vorgesehen sein.

Des weiteren betrifft die Erfindung auch ein Verfahren zur Verwendung der Etiketten. Dies ergibt sich aus der Fig. 4, die ein Flussdiagramm der verschiedenen Schritte der Herstellung und Verwendung der Etiketten 10 an einem Pfandgegenstand 20 zeigt.

In einem ersten Schritt wird das Pfandetikett 10 als solches körperlich von einem Hersteller 40 erstellt. Dies umfasst die Schritte der Anbringung des optisch lesbaren Codes 4 und des elektromagnetisch lesbaren Codes 5 auf das Pfandetikett 10. Dabei stehen verschiedene Herstellungsverfahren je nach gewählten optisch lesbaren 4 und elektromagnetisch lesbaren 5 Codes zur Verfügung. Beispielsweise kann der Träger 3 des Etiketts 10 selber den elektromagnetisch lesbaren Code 5 tragen, beispielsweise in seinen Fasern des Papiers, oder er kann auf der Rückseite zwischen der Trägerschicht 3 und Klebstoff angeordnet sein, beispielsweise als Mikrodrähte, die dort anhaften. Der optisch lesbare Code 4 kann auf einem Papier- oder Kunststoffträgermaterial 3 aufgedruckt werden. Als Löschelement kann ein, an den elektromagnetisch lesbaren Code 5 angrenzender Magnetstreifen vorgesehen sein.

Ein solches Pfandetikett 10 wird in Serie auf Bestellung eines Abfüllunternehmens 42 hergestellt. Dies bedeutet, dass bei der Herstellung dem Hersteller 40 bekannt ist, welche Art von Pfandgegenstand 20 mit diesem Pfandetikett 10 verbunden sein soll, was nach der bevorzugten Ausführungsform die Art des elektromagnetisch lesbaren Codes 5 bedingt. Der optisch lesbare Code 4 umfasst beispielsweise den geplanten Abfüllbetrieb, die Art des Getränkes und/oder auch die Art des späteren Pfandgegenstandes 20. Diese Pfandetiketten 10, die in hoher Stückzahl je Charge hergestellt werden, haben zunächst nur den Wert, den ihm der Befüller und der Ersteller des Etikettes zumisst. Es ist nun aber vorteilhaft, dass der Transport 41 der Etiketten 10 an sich keine wirtschaftliche Gefahr in dem Sinne darstellt, dass Etiketten 10 verschwinden oder entwendet werden. Denn eine Charge von beispielsweise 100.000 Pfandetiketten 10, die bei Abgabe in den Abgabestationen 30 einen Wert von beispielsweise 100.000 x 25 Eurocent = 25.000 EUR aufweisen, sind vorerst nutzlos, da die Abgabestationen 30 diese Etiketten 10 nicht kennen. Zwar würde im Einzelfall der elektromagnetisch lesbare Code 5 erkannt werden und demgemäss ein Pfand ausgezahlt werden. Da jedoch die Abgabestation den optischen Code 4 (noch) nicht kennt, sind Manipulationen durch Abgabe von grösseren Mengen von angeblichen Pfandgegenständen 20 an einer Station 30 nicht möglich.

Somit können die hergestellten Pfandetiketten 10 beispielsweise gegen Zahlung ihres Herstellungspreises an einen Befüller 42 von Pfandgegenständen 20 geliefert 41 werden. Dieser kann dann die Pfandetiketten 10 in seinem Produktionsprozess einspeisen und mit diesen Pfandetiketten 10 versehene spätere Pfandgegenstände 20 erzeugen. Alternativ kann auch der Hersteller der Etiketten diese direkt in die Abgabebehälter einbauen und dann die bereits mit dem Pfandetikett 10 versehenen Behälter als Pfandgegenstände 20 an einen Befüllbetrieb liefern.

Währenddessen, vorher oder kurz nachher, hat der Abfüller 42 sich an den Betreiber der Abgabestation 30 zu wenden. Dies könnte direkt geschehen. Üblicherweise existieren aber viele Betreiber von Abgabestationen 30, die über eine Clearingstelle zusammengeschlossen sind (Bezugszeichen 45). Der Befüller 42 bezahlt den Pfandbetrag, hier im Beispiel 25'000 EUR für die 100'000 Pfandgegenstände, die er in den Verkauf bringen möchte, an die Clearingstelle und nennt die notwendigen Informationen zu den Pfandetiketten 10 und/oder den zu verkaufenden Produkten. Dies umfasst die Art der Verpackung (PET [mit Farbangabe], Glas [mit Farbangabe], Verbundverpackung, Aluminiumdose; ggf. auch Grösse und/oder Inhalt der Behälter), was der Codierung des elektromagnetischen Codes 5 und/oder des optischen Codes 4 entspricht. Es ist prinzipiell auch möglich, diese Informationen bei Bestellung der Etiketten an den Hersteller zu liefern, der diese Informationen dann (unabhängig von der Bezahlung) an die Clearingstelle 43 liefert. Der Hersteller 40 der Pfandetiketten 10 kann auch direkt die entsprechenden Informationen an die Clearingstelle 43 liefern und damit insbesondere sicherstellen, dass die Clearingstelle 43 weiss, dass Etiketten mit einem bestimmten optischen Code (Charge) erstellt und an einen oder mehrere Befüller 42 geliefert worden sind. Damit erfährt dann die Clearingstelle 43, dass ein entsprechender Geldeingang zu erwarten ist. Bis dahin kann die Clearingstelle 43 zusätzlich und optional den entsprechenden Code, zumeist nur den optischen Code 4, da der elektromagnetische Code, solange keine komplexeren RFID-Etiketten eingesetzt werden, nur auf die Behälterart hinweist, erhalten, so dass sie diesen an die Abgabestationen 30 weitergeben kann (Bezugszeichen 47), damit diese entsprechende Behälter vorerst zurückweisen, zumindest in grösseren Stückzahlen, da der Pfandbetrag noch nicht entrichtet worden ist.

Ist der Pfandbetrag nun entrichtet, so übermittelt die Clearingstelle 43 entsprechende Instruktionen 47 und damit eine dem (optischen) Code entsprechende Information an die Steuerelektronik 34 der Abgabestation 30, so dass ab dann dieser Code freigeben ist, um Pfandzahlungen auszulösen. Währenddessen erreichen die Pfandgegenstände über den Markt (Bezugszeichen 46) verschiedene Abgabestationen 30.

Diese Datenübertragungen geschehen vorteilhafterweise über Modem- oder Internetleitungen, gegebenenfalls drahtlos, so dass diese Informationen zur Freigabe direkt und zeitlich unverzögert übermittelt werden können. Das gilt im umgekehrten Sinne auch für die Datenübertragung von einer Abgabestation 30 an dessen Betreiber oder die Clearingstelle in Bezug auf ausgegebenes Pfand, Art der aufgenommenen Pfandgegenstände, statistische Angaben und Fehlerberichte und Rapports. Unter den Bezugszeichen 40, 42 und 43 sind insbesondere die Steuerrechner und elektronischen Datenverarbeitungsanlagen zu verstehen, die unabhängig von menschlichem Eingriff die hergestellten, ausgelieferten, verarbeiteten Pfandetiketten 10 in der Datenverarbeitung behandeln und die Übertragungen 44, 45 und 47 automatisch bewerkstelligen können.

Es ist damit möglich, die Pfandetiketten 10 zur Vermeidung von Missbrauch und Fehlern bis zum tatsächlichen Inverkehrbringen "ohne (Pfand-)Wert" zu belassen, so dass dieser Pfandwert erst dann entsteht und mit dem Behälter des Pfandgegenstandes 20 verbunden wird, wenn dieser Pfandgegenstand 20 selber einen erhöhten Wert aufweist, nämlich weil der Pfandgegenstand 20 nun mit dem zu verkaufenden Produkt verbunden ist und somit einen inhärenten Wert darstellt.

Die vorliegende Erfindung betrifft somit zusammenfassend auch ein Verfahren zur Bearbeitung von Laufdaten von Pfandetiketten 10 eines Rücknahmesystems für Behälter. Ein Pfandetikett ist an den Behältern 20 angebracht ist und entsprechende Informationen sind visuell und magnetisch gespeichert. Ein Abrechnungssystem gibt den Etiketten 10 zu einem bestimmten Zeitpunkt einen Wert und entwertet die Etiketten 10 nach dem Einwerfen in die Abgabestation 30. Eine solche Station 30 nennt man auch einen Rücknahmeautomaten oder "revers vending machine". Dabei ist ein elektronisches System vorgesehen, das die besagte Entwertung vornimmt.

Wesentlich ist, dass die elektromagnetische Erfassung 5 nahezu 100% sicher und zuverlässig ist, da diese die notwendige Bedingung für die Pfandherausgabe ist. Es ist natürlich auch eine hohe Erkennungsrate für das Lesen des optischen Codes 4 wünschenswert, insbesondere, um das Konzept der "wertlosen" Pfandetiketten 10 vor dem Einsatz umzusetzen. Im praktischen Einsatz wird jedoch auch eine geringere Erkennungsrate akzeptabel sein. Das Löschen des elektromagnetischen Codes 5 muss ebenso 100% sicher ablaufen, was der Fachmann ohne Probleme umsetzen kann. Ein funktional nicht unwesentliches Merkmal ist das Fehlen von Interferenzen mit bestehenden Artikel-Überwachungssystemen (EAS). Die Abgabestation 30 hat vorteilhafterweise eine Sortiereinrichtung, beispielsweise eine rotierende Grundscheibe, so dass erkannte Pfandgegenstände 20 gemäss ihrer Zusammensetzung entsorgt, beziehungsweise gesammelt werden können.

### Bezugszeichenliste

- 1: erster Etikettbereich
- 2: zweiter Etikettbereich
- 3: Träger
- 4: optisch lesbarer Code
- 5: elektromagnetisch lesbarer Code
- 6: Signet
- 10: Pfandetikett
- 20: Pfandgegenstand
- 30: Abgabestation
- 31: optischer Sensor
- 32: elektromagnetischer Sensor
- 33: Aufnahme
- 34: Schaltelektronik
- 35: Löscheinheit
- 36: externer optischer Leser
- 40: Pfandetikettenhersteller
- 41: Pfandetikettenlieferung
- 42: Abfüller
- 43: Steuerrechner der Clearingstelle
- 44: Datenübermittlung zu Pfandetiketten
- 45: Datenübermittlung zum Einsatz der Pfandetiketten
- 46: Weg von Pfandgegenständen über Dritte (Markt)
- 47: Datenübermittlung zur Freigabe der Pfandetiketten

## Patentansprüche

1. Pfandetikett (10), umfassend einen ersten elektromagnetisch detektierbaren Code (5) und einen zweiten Code, der ein optisch erfassbarer Code (4) oder ein elektromagnetisch detektierbarer Code sein kann, die auf einem gemeinsamen Träger (3) angeordnet sind.

2. Pfandetikett (10) nach Anspruch 1, bei dem der optisch erfassbare Code (4) von einer Vorderseite des Trägers (3) des Pfandetikettes (10) erkennbar ist, und wobei der elektromagnetisch detektierbare Code (5) in dem Träger (3) oder auf dessen Rückseite angeordnet ist.

3. Pfandetikett (10) nach Anspruch 2, bei dem der Träger (3) auf seiner Rückseite mindestens teilweise anhaftend ausgestaltet ist, um auf einem Pfandgegenstand (20) befestigbar zu sein.

4. Pfandetikett (10) nach einem der Ansprüche 1 bis 3, bei dem der der elektromagnetisch detektierbare Code (5) zerstörungsfrei abfragbar und/oder veränderbar ist.

5. Verfahren zur Verwendung von Pfandetiketten (10) nach einem der Ansprüche 1 bis 4, mit den folgenden Schritten:
- Herstellung eines Pfandetikettes (10) mit mindestens einem elektromagnetisch lesbaren und entwertbaren Code (5),
- Aufbringen der Pfandetiketten (10) auf Pfandgegenstände (20),
- Übermittlung des mindestens einen Codes (4, 5) an einen Steuerrechner,
- Übermittlung von Teilen oder dem ganzen des oder der Codes (4, 5) durch den Steuerrechner an eine Steuerelektronik (34) in Abgabestationen (30) zur Freigabe der Pfandetiketten (10) zum Zwecke der Auszahlung des Pfandes nach Entwertung des elektromagnetisch lesbaren und entwertbaren Codes (5).

6. Verfahren nach Anspruch 5, **dadurch gekennzeichnet, dass** die Codes (4, 5) auch einen optisch lesbaren Codes (4) und/oder einen weiteren elektromagnetisch lesbaren Code (5) umfassen, die in Teilen oder im ganzen durch den Steuerrechner an eine Steuerelektronik (34) in Abgabestationen (30) übermittelt werden.

7. Verfahren nach Anspruch 5 oder 6, **dadurch gekennzeichnet, dass** die Steuerelektronik (34) der Abgabestation (20) das Pfand generell dann auszahlt, wenn der elektromagnetisch lesbare Code (5) erkannt wird, und das Pfand in der Regel auszahlt, auch wenn der optische (4) oder weitere elektromagnetisch lesbare (5) Code nicht lesbar ist, sie aber das Pfand in der Regel nicht auszahlt, wenn der optische (4) oder weitere elektromagnetisch lesbare (5) Code als ein nicht freigegebener Code erkannt wird.

8. Verfahren nach einem der Ansprüche 5 bis 7, **dadurch gekennzeichnet, dass** die Herstellung der Pfandetiketten (10) räumlich getrennt von dem Aufbringen stattfindet, dass der Hersteller (10) die Übermittlung des optisch lesbaren Codes (4) und/oder des elektromagnetisch lesbaren Codes (5) an einen Steuerrechner über Telekommunikationsleitungen vornimmt, dass der Steuerrechner räumlich getrennt von den Abgabestationen angeordnet ist, und dass die Übermittlung von Teilen oder dem ganzen des optisch lesbaren Codes (4) und/oder des elektromagnetisch lesbaren Codes (5) durch den Steuerrechner an die Steuerelektronik (34) in Abgabestationen (30) über weitere Telekommunikationsleitungen vorgenommen wird.

9. Verfahren nach Anspruch 8, **dadurch gekennzeichnet, dass** der Steuerrechner die Freigabe der Pfandetiketten (10) zeitlich erst nach Übermittlung eines entsprechenden Steuersignals von dem Aufbringer der Pfandetiketten (10) übermittelt.

10. Abgabestation (30) zur Verwendung für eingesetzte Pfandgegenstände (20), die jeweils über ein Pfandetikett (10) nach einem der Ansprüche 1 bis 4 verfügen, in einem Verfahren nach einem der Ansprüche 5 bis 9.

11. Abgabestation (30) nach Anspruch 10, mit einer Aufnahme (33) für den abzugebenden Pfandgegenstand (20), mit einem ersten Sensor (31), der fähig ist, optische Informationen in Gestalt eines optischen Codes (4) oder elektromagnetische Feld-Informationen des weiteren elektromagnetischen Codes zu lesen, und mit einem zweiten Sensor (32), der fähig ist, elektromagnetische Feld-Informationen des elektromagnetischen Codes (5) zu lesen.

12. Abgabestation (30) nach Anspruch 11, bei der die Sensoren (31 und 32) raumnah zueinander oder räumlich getrennt vorgesehen sind.

13. Steuerelektronik für eine Abgabestation (30) nach einem der Ansprüche 10 bis 12, die mit den Sensoren (31 und 32) verbunden ist, um optische und/oder elektromagnetische Sensorinformation (4, 5) aufzunehmen und bei Übereinstimmung der elektromagnetischen Sensorinformation (5) die Auszahlung des Pfandbetrages zu veranlassen.

14. Steuerelektronik nach Anspruch 13, **dadurch gekennzeichnet, dass** sie mit Auswahlmitteln verbunden ist, um die Pfandgegenstände (20) in Abhängigkeit von ihren recyclingfähigen Materialien entsprechenden Speicherbehältern für die Pfandgegenstände (20) zuzuführen.
